# EUROPÄISCHE PATENTSCHRIFT

(11) **EP 0 514 712 B1**
(45) Veröffentlichungstag und Bekanntmachung des Hinweises auf die Patenterteilung: **06.03.1996**
(21) Anmeldenummer: 92107699.8
(22) Anmeldetag: 07.05.1992
(51) Int. Cl.: E04G 11/06

(54) **Schalung für verschieden gekrümmte Flächen**
Formwork for surfaces with varying curvature
Coffrage pour surfaces à courbure variable

(30) Priorität: 18.05.1991 DE 4116439
(43) Veröffentlichungstag der Anmeldung: 25.11.1992
(73) Patentinhaber: PASCHAL-WERK G. MAIER GmbH, D-77790 Steinach (DE)
(72) Erfinder: Jaruzel, Kurt, W-7612 Haslach (DE)
(74) Vertreter: Schmitt, Hans, Dipl.-Ing.

(56) Entgegenhaltungen:
- EP-A- 0 484 080
- DE-U- 8 908 345
- FR-A- 1 212 314
- FR-A- 2 613 747
- GB-A- 2 133 826

## Beschreibung

Die Erfindung betrifft eine Schalung für verschieden gekrümmte Flächen mit einer bezüglich ihrer Krümmung einstellbaren Schalhaut, mit diese abstützenden Trägern und mit einer an den Trägern mit Abstand zur Schalhaut angreifenden, aus einzelnen Gurtstücken gebildeten Gurtung, wobei die wirksame Länge der Gurtstücke zwischen den Trägern und ihren Angriffsstellen zur Veränderung der Krümmung der Schalhaut an den Trägern verstellbar ist und wobei einander gegenüberstehende Schalungselemente mittels Schalungszugankern verspannbar sind.

Eine derartige Schalung ist aus der DE-PS 24 26 708 bekannt. Die Gurtstücke sind dabei durch beidseitig in eine Gewinde-Spannhülse eingreifende Spannstäbe mit gegensinnigen Gewinden, sogenannte Spannschlösser, gebildet, wobei eine Verdrehung der Spannhülse die gewünschte Längenänderung bewirkt. Durch eine solche Längenänderung läßt sich aufgrund des Abstandes der Gurtstücke von der Schalhaut die Krümmung der Schalhaut verändern. Dabei greift jeweils ein Stabende an einem Träger an und es ist erforderlich, die einander gegenüberstehenden Träger der Schalungen mittels Schalungszugankern gegeneinander zu verspannen, damit die Abstände der einander gegenüberstehenden Schalelemente insbesondere beim Einfüllen des Betons erhalten bleibt. Diese Schalung hat sich bewährt, verlangt jedoch eine relativ große Zahl von Schalungszugankern, da diese an jedem Träger vorhanden sind.

Zwar ist aus der EP-PS 0 139 820 schon eine Schalung mit bezüglich ihrer Krümmung veränderbarer Schalhaut bekannt, bei der keinerlei Schalungszuganker für die einander gegenüberstehenden Schalungselemente vorgesehen sind. Dies bedeutet jedoch, daß die Schalungen der sich gegenüberliegenden Flächen vollständig voneinander getrennt sind, so daß geringste Ungenauigkeiten bei der Montage zu Abweichungen bezüglich der Dicke der zu betonierenden Wand führen. Darüber hinaus besteht beim Vorgang des Betonierens die Gefahr, daß durch den häufig sehr plötzlich und schnell eingefüllten Beton die - möglicherweise zunächst noch genau positionierten - Schalungswände gegeneinander versetzt oder bewegt werden. Daraus resultieren dann ebenfalls Ungenauigkeiten an der fertigen Betonwand.

Aus der FR-A-2 613 747 ist eine gekrümmte Schaltafel bekannt, bei welcher zwischen vertikalen Trägern auf einer Höhe zueinanderliegende verstellbare Spannelemente zum Ändern der Krümmung und in demgegenüber abweichender Höhe Traversen für den Angriff von Schalungszugankern vorgesehen sind. In diesem Falle sind also Gurtungen oder Gurtungselemente einerseits und Traversen als Widerlager für Schalungszuganker andererseits vorgesehen, was zu einem entsprechenden Montageaufwand führt.

Der Erfindung liegt deshalb die Aufgabe zugrunde, eine Schalung der eingangs erwähnten Art zu schaffen, die mit weniger Schalungszugankern auskommt, bei der aber dennoch eine gegenseitige Verspannung der sich gegenüberstehenden Schalungselemente vorgesehen ist.

Die Lösung dieser Aufgabe besteht darin, daß an einem Schalungselement an wenigstens zwei Trägern als Gurtstück der Gurtung eine Traverse angreift, die gleichzeitig als Widerlager für den Schalungszuganker vorgesehen ist und die an wenigstens einem der von ihr beaufschlagten Träger mittels einer in ihrer Längserstreckungsrichtung und quer zur Orientierung des Trägers verlaufenden Richtung verstell- und festlegbar ist.

Auf diese Weise können Traversen zur Verstellung des Abstandes der Träger und damit zur Veränderung der Krümmung und außerdem gleichzeitig als Widerlager für einen Schalungszuganker zwischen zwei Trägern dienen, so daß die Zahl der Schalungzuganker gegenüber einer Lösung mit Spannstellen an jedem Träger halbiert wird. Dennoch können die Reaktionskräfte des Schalungszugankers in die beiden ihm benachbarten Träger über die Traverse eingeleitet werden. In vorteilhafter Weise kann also die Gestaltung eines Gurtabschnittes oder Gurtstückes als Traverse, die in der Lage ist, quer zu ihrem Verlauf auftretende Kräfte zu übertragen, dem Gurtstück eine Doppelfunktion verleihen.

Zweckmäßig ist es dabei, wenn die Widerlager-Stelle für den Schalungszuganker an der Traverse zwischen deren Befestigungsstellen an zwei benachbarten Trägern angeordnet ist und die Traverse insbesondere an den der Schalung abgewandten Seiten der Träger an diesen anliegt und sie vorzugsweise übergreift. Die Traverse überbrückt somit zwei Träger und kann die von dem Schalungszuganker ausgehende Spannkraft etwa gleichmäßig auf die Rückseite der beiden Träger übertragen.

An der Traverse kann eine Verstellspindel vorgesehen sein, mit der eine Relativbewegung zwischen der Traverse und dem von ihr beaufschlagten Träger mittels einer an dem Träger insbesondere lösbar befestigten, mit der Spindel zusammenwirkenden Mutter durchführbar ist. Dies stellt eine besonders einfache Möglichkeit der relativen Längenverstellung zwischen zwei Trägern an der Traverse dar, ohne daß die Traverse selbst teleskopartig gestaltet sein muß. Es wird lediglich mit Hilfe der Verstellspindel die jeweils wirksame Länge der Traverse verändert beziehungssweise ihr überstand gegenüber dem Träger verändert.

Für eine wirkungsvolle Übertragung der Querkräfte von der Traverse auf den Träger im Bereich der Verstellspindel ist es zweckmäßig, wenn eine an der Traverse vorgesehene Führung ein Langloch ist, welches in Längserstreckungsrichtung der Traverse zumindest im Angriffsbereich der Spindel parallel zu dieser angeordnet ist.

An dem Träger kann ein das Langloch durchsetzender Führungsbolzen oder dergleichen angeordnet sein, der einerseits insbesondere über eine Lasche, eine Flansch oder dergleichen mit dem Träger - vorzugsweise lösbar - verbindbar ist und andererseits die Mutter für die an der Traverse verankerten Verstellspindel trägt. Die parallel zur Traverse angeordnete Verstellspindel kann also durch ihr Verdrehen gleichzeitig selbst zusammen mit der Traverse relativ zu der Mutter in Längserstreckungsrichtung verstellt werden, wodurch der die Mutter tragende Bolzen innerhalb des Langloches verschoben wird, so daß dadurch die jeweils wirksame Länge der Traverse an dem Träger verändert wird. Dennoch ergibt dies eine sehr einfache Bedienung, die außerdem die auftretenden Kräfte gut übertragen kann.

Besonders vorteilhaft ist es, wenn das Schalungselement eine geradzahlige Anzahl von mehr als zwei insbesondere parallelen Trägern aufweist und jeweils ein dem Rand des Schalungselementes unmittelbar benachbarter Träger mit dem diesem wiederum benachbarten zweiten Träger über die Traverse verbunden ist und wenn die so gebildeten Trägerpaare untereinander über ein in seiner Länge verstellbares Spannschloß als weiteres Gurtstück verbunden sind. Somit wechseln an einem Schalungselement Traversen mit einem Spannschloß ab, an welchem kein Schalungszuganker erforderlich ist, da die jeweils an ihm angeschlossenen Traversen Schalungszuganker abstützen können.

Ein bezüglich seiner Größe gut zu handhabendes Schalungselement ergibt sich, wenn an ihm vier etwa parallele Träger vorgesehen sind und die beiden jeweils dem Rand nahen Träger durch Traversen überbrückt und verbunden sind und wenn die im Mittelbereich des Schalungselementes einander benachbarten Träger durch ein die Gurtung fortsetzendes Spannschloß verbunden sind. Ein solches Schalungselement mit vier Trägern hat also eine Gurtung mit zwei Traversen und einer diese fortsetzenden Spannschloß und benötigt lediglich zwei Schalungszuganker, statt daß an allen vier Trägern doppelt so viele Schalungszuganker angreifen.

Für die Verbindung der Traversen mit den Trägern ist es vorteilhaft, wenn die Traversen über Gelenke an Widerlagerstükken angreifen, die mit den Trägern insbesondere lösbar verbindbar sind, so daß die Gurtung auch wieder entfernt werden kann.

Die jeweils zwischen zwei zu einer Gurtung gehörenden Traversen angeordneten Spannschlösser sind zweckmäßigerweise an den einander zugewandten Enden der Traversen gelenkig befestigt, so daß die Spannschlösser und die Traversen eine praktisch durchgehende Gurtungskette bilden, die außerdem aufgrund der gelenkigen Befestigungen die Anpassung an unterschiedliche Krümmungen der Schalhaut ermöglicht.

Wenn die Traversen gegenüber den von ihnen verbundenen Trägern einen Überstand haben, kann das Spannschloß an den einander zugewandten Überständen zweier Traversen gelenkig befestigt sein. Es ergibt sich so genügend Platz für diese gelenkige Verbindung und gleichzeitig eine feste Auflagerung einer Traverse an zwei Trägern.

Ausgestaltungen der Erfindung und insbesondere der Anordnung der Verstellspindel an der Traverse sowie auch der Traverse selbst sind Gegenstand weiterer Ansprüche.

Insbesondere Anspruch 13 gibt dabei eine Maßnahme an, mit möglichst kleinen Spindeln auskommen zu können, da diese bei der Anordnung nach Anspruch 13 jeweils beim Verändern der Krümmung im Sinne eines kleineren Krümmungsradius einer Zugkraft unterworfen sind, also nur im wesentlichen auf die Aufnahme solcher Zugkräfte ausgelegt sein müssen.

Insbesondere bei Kombination einzelner oder mehrerer der vorbeschriebenen sowie in den Ansprüchen enthaltenen Merkmale und Maßnahmen ergibt sich eine Schalung für gekrümmte Flächen, die eine präzise gegenseitige Verspannung von Schalungselementen erlaubt, ohne daß an jedem Schalungs-Träger ein Schalungszuganker angreifen muß und bei der trotzdem die Krümmung praktisch beliebig verstellt werden kann, so daß sich gebogene oder gekrümmte Wandungen sehr präzise betonieren lassen.

Nachstehend ist ein Ausführungsbeispiel der Erfindung anhand der Zeichnung näher beschrieben. Es zeigt in zum Teil schematisierter Darstellung:
- Fig. 1: eine Draufsicht auf eine gekrümmte Schalung mit zwei einander gegenüberstehenden und gegeneinander verspannten Schalungselementen, deren Schalhäute jeweils parallel zueinander gekrümmt verlaufen,
- Fig. 2: eine Draufsicht und
- Fig. 3: einen Längsschnitt einer an der Außenkrümmung der Schalung anzuordnenden Traverse mit den Verankerungsmitteln zum Verbinden mit dem Schalungselement und einer daran angreifenden, vom Ende her zur Mitte gerichteten Verstellspindel,
- Fig. 4: eine Draufsicht und
- Fig. 5: einen Längsschnitt einer Traverse zum Anbringen an der Innenkrümmung der Schalung nach Fig.1, wobei die Verstellspindel mit ihrem freien Ende zum Ende der Traverse hin gerichtet ist und ihre Verankerung mit Abstand zu diesem Ende angeordnet ist.

Eine im ganzen mit 1 bezeichnete Schalung erlaubt eine Anpassung an verschieden gekrümmte Flächen und hat demgemäß eine bezüglich ihrer Krümmung einstellbare Schalhaut 2. Die Schalhaut 2 ist durch im Querschnitt trapezförmige Träger 3 abgestützt und ausgesteift und an den Trägern 3 greift wenigstens eine, gegebenenfalls über die Höhe versetzt auch mehrere, mit Abstand zur Schalhaut 2 aus einzelnen Gurtstücken 4 und 5 gebildete Gurtkette oder Gurtung an. Die wirksame Länge der Gurtstücke 4 und 5 zwischen den Trägern 3 ist verstellbar, so daß dadurch die Krümmung der Schalhaut 2 eingestellt werden kann. Dabei erkennt man in Fig.1, daß die einander gegenüberstehenden, aus Schalhaut 2 und Trägern 3 bestehenden Schalungselemente mittels Schalungszugankern 6 gegeneinander verspannbar sind.

Vor allem wird anhand der Fig. 1 deutlich, daß an einem Schalungselement an zwei Trägern 3 als Gurtstück 4 eine Traverse, im folgenden demgemäß "Traverse 4" genannt, angreift, die gleichzeitig als Widerlager für einen zwischen zwei Trägern 3 angeordneten Schalungszuganker 6 dient. Dabei ist die Traverse 4 an wenigstens einem der von ihr beaufschlagten Träger 3 in einer in ihrer Längserstreckungsrichtung und quer zur Orientierung des Trägers 3 verstell- und festlegbar, so daß die Träger mit ihren der Schalhaut 2 abgewandten Außenseiten zueinandergezogen oder voneinander wegbewegt und dadurch die Krümmung der Schalhaut 2 verändert werden kann.

Die Widerlagerstelle für den Schalungszuganker 6 ist an der Traverse zwischen deren Befestigungsstellen an zwei benachbarten Trägern 3, insbesondere etwa in der Mitte dazwischen, angeordnet und im Ausführungsbeispiel gemäß den Figuren 3 und 5 als Langschlitz 4a ausgebildet, so daß die Veränderung der wirksamen Länge der Traverse beziehungsweise des Abstandes der Außenseiten der Träger 3 die Lage des Schalungszugankers 6 nicht beeinflußt beziehungsweise umgekehrt die Verstellung an der Traverse 4 nicht durch den Schalungszuganker 6 behindert wird. Es ergibt sich somit auch bei unterschiedlichen wirksamen Längen der Traverse 4 eine praktisch gleichmäßige und etwa gleich große Einleitung der Reaktionskräfte des Schalungszugankers 6 in die ihm benachbarten Träger 3.

Gemäß den Figuren 2 bis 5 ist an der Traverse 4 eine Verstellspindel 7 vorgesehen, mit der eine Relativbewegung zwischen der Traverse 4 und dem von ihr beaufschlagten Träger 3 mittels einer an dem Träger 3 insbesondere lösbar befestigten, mit der Spindel 7 zusammenwirkenden Mutter 8 durchführbar ist. Dabei ist an der Traverse 4 eine als Langloch 9 ausgebildete Führung vorgesehen, die in Längserstreckungsrichtung der Traverse 4 zumindest im Angriffsbereich der Spindel 7 parallel zu dieser verläuft. An dem Träger 3 ist ein das Langloch 9 durchsetzender Führungsbolzen 10 angeordnet, der einerseits über eine Lasche 11 oder einen Flansch mit dem Träger 3 verbunden ist und andererseits die Mutter 8 für die an der Traverse 4 verankerte Verstellspindel 7 trägt. Wird nun die Verstellspindel 7 über ihren Sechskant 12 verdreht, bewirkt dies auch eine axiale Verstellung der Verstellspindel 7 gegenüber ihrer Mutter 8, was den Abstand zwischen dem Führungsbolzen 10 und einem an dem parallelen Träger 3 befestigten Haltebolzen 13 und damit die wirksame Länge der Traverse 4 verändert. Somit werden die Außenseiten der Träger 3 aufeinander zu oder voneinander weg verstellt, was eine Veränderung der Krümmung der Schalhaut 2 zur Folge hat.

Im Ausführungsbeispiel haben die beiden in Fig. 1 erkennbaren Schalungselemente jeweils eine geradzahlige Anzahl von mehr als zwei, nämlich vier parallelen Trägern 3 und jeweils zwei dem Rand eines Schalungselementes unmittelbar benachbarte Träger 3 werden von Traversen 4 verbunden und überbrückt, während die so gebildeten Trägerpaare untereinander über ein in seiner Länge verstellbares Spannschloß als weiteres Gurtstück 5 verbunden sind. Somit kann auch der Abstand der beiden an den einander zugewandten Enden der Traversen 4 befindlichen Träger 3 verändert werden, so daß die gesamte Krümmung der Schalhaut 2 weitgehend gleichmäßig eingestellt werden kann.

Um diese Krümmungsänderung ohne Widerstand an der Gurtung durchführen zu können, greifen die Traversen 4 über Gelenke an Widerlagerstücken an, zu denen die Laschen 11 gehören, die von den Bolzen 10 und 13 durchsetzt sind. Diese Widerlagerstücke 14 sind ihrerseits lösbar mit den Trägern 3 verbindbar, so daß die Gurtung auch entfernt werden kann.

Die jeweils zwischen zwei zu einer Gurtung gehörenden Traversen 4 angeordneten Spannschlösser 5 sind ihrerseits an den einander zugewandten Enden der Traversen 4 gelenkig bei 13a befestigt, so daß die Gurtkette geschlossen und gut an die Krümmung anpaßbar ist. Dabei haben die Traversen 4, die an den Außenseiten der Träger 3 angeordnet sind, gegenüber den von ihnen verbundenen Trägern 3 einen Überstand und das Spannschloß 5 ist an den einander zugewandten Überständen zweier Traversen 4 gelenkig befestigt.

Vor allem in den Figuren 2 und 3 sowie 4 und 5 erkennt man, daß die Verstellspindel 7 an der Traverse 4 parallel zu dem Langloch 9 angeordnet ist und mit einem Ende an einem Haltesteg 15 der Traverse 4 drehbar aber in axialer Richtung fest gelagert ist und in den von dem Führungsbolzen 10 getragenen, die Spindelmutter 8 bildenden Klotz eingreift, so daß dieser beim Verdrehen der Spindel 7 relativ zu dem Langloch 9 und in dessen Richtung verschoben wird.

Die Verstellspindel 7 trägt dabei noch gegenüber der Verstellmutter 8 und/ oder dem Steg 15 verkonterbare Gegenmuttern 16, so daß die jeweils eingestellte Position so fixiert werden kann, daß auch ein Rütteln des Betons oder sonstige dynamische Belastungen nicht zu einer ungewollten Verstellung der vorgesehenen Krümmung der Schalhaut 2 führen.

Anhand der Fig.1 sowie außerdem anhand der Figuren 2 u.3 einerseits und der Figuren 4 u.5 andererseits erkennt man, daß unterschiedliche Traversen 4 vorgesehen sind, je nachdem, ob sie zur Anordnung an der Innenseite einer Krümmung der Schalung 1 oder aber an der Außenseite vorgesehen sind. Bei einer Traverse 4 zur Anordnung an der Innenseite einer Krümmung ist die Verstellspindel 7 gemäß den Figuren 4 u.5 mit ihrem freien Ende gegen das zum Rand des Schalungselementes weisenden Ende der Traverse 4 gerichtet. Bei einer Traverse 4 für die Außenseite einer Krümmung der Schalung ist die Spindel 7 gemäß den Figuren 2 u.3 an dem Ende der Traverse 4 gelagert und weist mit ihrem freien Ende zur Mitte der Traverse 4 hin. Dadurch wird erreicht, daß beim Einstellen der Krümmungen beziehungsweise die aus der Krümmung resultierenden Reaktionskräfte diese Spindeln 7 jeweils nur auf Zug beanspruchen, so daß sie weniger stark dimensioniert werden müssen, als wenn sie auch Druckkräfte aufzunehmen hätten.

In den Figuren 3 u.5 erkennt man, daß die Traversen 4 Anhänge- oder Lagerstellen 17 und 18 zum Beispiel für Laufkonsolen und Bodenabstützungen aufweisen können, wodurch sie noch eine zusätzliche Funktion erhalten können. Da die Traversen 4 einerseits selbst aufgrund ihrer doppel-T-förmigen Profilierung mit einem inneren doppelten Steg sehr biegesteif sind und durch die Schalungszuganker einerseits sowie die Befestigung an den Trägern 3 andererseits sehr fest verankert sind, können sie auch entsprechende zusätzliche Stütz- und Haltekräfte übertragen. Sie können also sowohl zur Veränderung der wirksamen Länge eines Gurtabschnittes 4 zwischen zwei Trägern 3 als auch zur Aufnahme der Spannkräfte der Schalungszuganker als auch schließlich zum Halten von Laufkonsolen oder Bodenabstützungen dienen.

In Fig.1 erkennt man noch, daß jeweils im Randbereich eines Schalungselementes von der der Schalhaut 2 abgewandten Aussenseite des Trägers 3 und/oder der Haltevorrichtung für die Traverse 4 ein zu dem benachbarten Schalungsrand 19 hin gerichtetes und dort gelenkig angreifendes Spannschloß 20 oder dergleichen Element zum Einstellen der Rundung oder Krümmung des Randbereiches der Schalhaut 2 neben einem Träger 3 vorgesehen ist. Dabei können diese zur Einstellung der Rundung des Randes der Schalhaut 2 dienenden Spannschlösser 20 in Längsrichtung der Träger 3 gegenüber den Traversen 4 höhenversetzt sein.

Die Schalung 1 für verschieden gekrümmte Flächen hat eine bezüglich ihrer Krümmung einstellbare Schalhaut 2, diese abstützende Träger 3 und eine an den Trägern 3 mit Abstand zur Schalhaut 2 angreifende, aus einzelnen die Träger 3 überbrückenden Gurtstücken 4 und 5 gebildete Gurtung, die zweckmäßigerweise an den der Schalhaut 2 abgewandten Außenseiten der Träger 3 befestigt ist. Die Verstellung der Krümmung der Schalhaut 2 wird durch eine Veränderung der wirksamen Länge der Gurtstücke 4 und 5 zwischen den Trägern 3 durchgeführt. Die einander gegenüberstehenden Schalungselemente sind mittels Schalungszugankern 6 gegeneinander verspannbar. Dabei greift an einem Schalungselement an wenigstens zwei Trägern 3 als Gurtstück eine Traverse 4 an, die gleichzeitig als Widerlager für den Schalungszuganker 6 vorgesehen ist, der somit zwischen zwei Trägern angeordnet ist und dessen Reaktionskräfte auf die beiden Träger übertragen werden. Die Traverse ist dabei ebenfalls bezüglich ihrer wirksamen Länge dadurch veränderbar, daß ihre Befestigungsstelle in ihrer Längserstreckungsrichtung und quer zur Orientierung des Trägers verstellbar ist, so daß die Traverse 4 sowohl als verstellbares Gurtstück bei der Veränderung der Krümmung der Schalhaut 2 zur Verfügung steht, als auch die Spannkräfte aufnimmt.

Anhand der Figuren 2 und 3 einerseits sowie der Figuren 4 und 5 andererseits erkennt man noch, daß der Führungsbolzen 1o jeweils beidseitig im Bereich seines sonst runden Teiles mit einer an den Rändern des jeweiligen Langloches 9 anliegenden Fläche oder Abflachung 1oa versehen ist. Dadurch erfolgt die Einleitung der Kräfte von den Gurtstücken 4 in die Träger 3 über die Flächen oder Ränder des Langloches 9 auf die erwähnte Fläche oder Abflachung 1oa des Führungsbolzens 1o und diese wiederum über die Rundung des Führungsbolzens 1o in die Bohrung der Lasche 11. Somit werden Linien- oder Punktberührungen und entsprechende Überlastungen vermieden.

## Patentansprüche

1. Schalung (1) für verschieden gekrümmte Flächen, mit einem eine bezüglich ihrer Krümmung einstellbare Schalhaut (2) aufweisenden Schalungselement mit diese abstützenden Trägern (3) und mit einer an den Trägern (3) mit Abstand zur Schalhaut (2) angreifenden, aus einzelnen Gurtstücken (4,5) gebildeten Gurtung, wobei die wirksame Länge des Gurtstückes (4,5) zwischen den Trägern (3) und ihren Angriffsstellen zur Veränderung der Krümmung der Schalhaut (2) an den Trägern (3) verstellbar ist und wobei einander gegenüberstehende Schalungselemente mittels Schalungszugankern (6) verspannbar sind, **dadurch gekennzeichnet,** daß an einem Schalungselement an wenigstens zwei Trägern (3) als Gurtstück (4) der Gurtung eine Traverse angreift, die gleichzeitig als Widerlager für den Schalungszuganker (6) vorgesehen ist und die an wenigstens einem der von ihr beaufschlagten Träger (3) in ihrer Längserstreckungsrichtung und quer zur Orientierung des Trägers (3) verstell- und festlegbar ist.

2. Schalung nach Anspruch 1, dadurch gekennzeichnet, daß die Widerlagerstelle für den Schalungszuganker (6) an der Traverse (4) zwischen deren Befestigungsstellen an zwei benachbarten Trägern (3) insbesondere etwa in der Mitte dazwischen angeordnet und vorzugsweise als Langschlitz (4a) ausgebildet ist.

3. Schalung nach Anspruch 1 oder 2, dadurch gekennzeichnet, daß an der Traverse (4) eine Verstellspindel (7) vorgesehen ist, mit der eine Relativbewegung zwischen der Traverse (4) und dem von ihr beaufschlagten Träger (3) mittels einer an dem Träger (3) insbesondere lösbar befestigten, mit der Spindel (7) zusammenwirkenden Mutter (8) durchführbar ist.

4. Schalung nach Anspruch 3, dadurch gekennzeichnet, daß eine an der Traverse (4) vorgesehene Führung ein Langloch (9) ist, welches in Längserstreckungsrichtung der Traverse (4) zumindest im Angriffsbereich der Spindel (7) etwa parallel zu dieser angeordnet ist.

5. Schalung nach Anspruch 4, dadurch gekennzeichnet, daß an dem Träger (3) ein das Langloch (9) durchsetzender Führungsbolzen (10) oder dergleichen angeordnet ist, der einerseits insbesondere über eine Lasche (11), einen Flansch oder dergleichen mit dem Träger (3) verbindbar ist und andererseits die Mutter (8) für die an der Traverse (4) verankerte Verstellspindel (7) trägt.

6. Schalung nach einem der Ansprüche 1 bis 5, dadurch gekennzeichnet, daß das die Schalhaut aufweisende Schalungselement eine geradzahlige Anzahl von mehr als zwei insbesondere parallelen Trägern (3) aufweist und jeweils ein dem Rand des Schalungselementes unmittelbar benachbarter Träger (3) mit dem diesem wiederum benachbarten zweiten Träger über die Traverse verbunden ist und die so gebildeten Trägerpaare untereinander über ein in seiner Länge verstellbares Spannschloß als weiteres Gurtstück (5) verbunden sind.

7. Schalung nach einem der Ansprüche 1 bis 6, dadurch gekennzeichnet, daß an dem die Schalhaut aufweisenden Schalungselement vier etwa parallele Träger vorgesehen sind und die beiden jeweils dem Rand nahen Träger durch Traversen überbrückt und verbunden sind und daß die im Mittelbereich des Schalungselementes einander benachbarten Träger durch ein die Gurtung fortsetzendes Spannschloß verbunden sind.

8. Schalung nach einem der Ansprüche 1 bis 7, dadurch gekennzeichnet, daß die Traversen (4) über Gelenke an Widerlagerstücken (14) angreifen, die mit den Trägern (3) insbesondere lösbar verbindbar sind.

9. Schalung nach einem der Ansprüche 6 bis 8, dadurch gekennzeichnet, daß die jeweils zwischen zwei zu einer Gurtung gehörenden Traversen (4) angeordneten Spannschlösser (5) an den einander zugewandten Enden der Traversen (4) gelenkig befestigt sind.

10. Schalung nach einem der Ansprüche 5 bis 9, dadurch gekennzeichnet, daß der Führungsbolzen (1o) beidseitig mit einer an den Rändern des Langloches (9) anliegenden Fläche oder Abflachung (1oa) versehen ist.

11. Schalung nach einem der Ansprüche 5 bis 10, dadurch gekennzeichnet, daß die Verstellspindel (7) an der Traverse (4) parallel zu dem Langloch (9) angeordnet und mit einem Ende an einem Haltesteg (15) der Traverse (4) drehbar gelagert ist und in den von dem Führungsbolzen (10) getragenen, die Spindelmutter (8) bildenden Klotz eingreift.

12. Schalung nach einem der Ansprüche 5 bis 11, dadurch gekennzeichnet, daß die Verstellspindel (7) eine insbesondere gegenüber der Verstellmutter (8) verkonterbare Gegenmutter (16) trägt.

13. Schalung nach einem der vorstehenden Ansprüche 5 bis 12, dadurch gekennzeichnet, daß bei einer Traverse (4) zur Anordnung an der Innenseite einer Krümmung der Schalung die Verstellspindel (7) mit ihrem freien Ende gegen das zum Rand des Schalungselementes weisende Ende der Traverse (4) gerichtet ist und daß bei einer Traverse (4) für die Außenseite einer Krümmung der Schalung die Spindel (7) an dem Ende der Traverse (4) gelagert ist und mit ihrem freien Ende zur Mitte der Traverse (4) hin weist.

14. Schalung nach einem der vorstehenden Ansprüche, dadurch gekennzeichnet, daß die Traversen (4) Anhänge- oder Lagerstellen für Laufkonsolen und/oder Bodenabstützungen aufweisen.

15. Schalung nach einem der Ansprüche 1 bis 14, dadurch gekennzeichnet, daß jeweils im Randbereich des Schalungselementes von der der Schalhaut (2) abgewandten Außenseite des Trägers (3) und/oder der Haltevorrichtung für die Traverse (4) ein zu dem benachbarten Schalungsrand (19) hin gerichtetes und dort gelenkig angreifendes Spannschloß (20) oder dergleichen Element zum Einstellen der Rundung des Randbereiches der Schalhaut (2) neben einem Träger (3) vorgesehen ist.

16. Schalung nach einem der Ansprüche 1 bis 15, dadurch gekennzeichnet, daß die zur Einstellung der Rundung des Randes der Schalhaut (2) dienenden Spannschlösser (20) in Längsrichtung der Träger (3) gegenüber den Traversen versetzt sind.

## Claims

1. Formwork (1) for surfaces with varying curvature, including a formwork element havaing a face sheet (2) adjustable with respect to the survature thereof, including girders (3) supporting said face sheet and further including a boom system composed of individual boom members (4, 5) applied to the girders (3) in spaced relationship to the face sheet (2), the effective length of the boom member (4, 5) between the girders (3) and their points of application being adjustable at the girders (3) to change the curvature of the face sheet (2), and mutually opposed formwork elements being adapted to be braced by means of formwork anchor ties (6), **characterized in that** a crosspiece in the form of a boom member (4) of the boom system is applied to a formwork element at at least two girders (3) and is simultaneously provided as an abutment for the formwork anchor tie (6), said crosspiece being adapted to be adjusted and located in position at at least one of the girders (3) it acts upon, adjustment being effected in the longitudinal direction in which said crosspiece extends and transversely to the orientation of the girder (3).

2. Formwork as claimed in claim 1, characterized in that the abutment location for the formwork anchor tie (6) is arranged on the crosspiece (4) between the locations at which said crosspiece is fastened to two adjacent girders (3), particularly approximately medially therebetween and preferably takes the form of a longitudinal slot (4a).

3. Formwork as claimed in claim 1 or claim 2, characterized in that the crosspiece (4) is provided with an adjusting spindle (7) with which a relative movement between the crosspiece (4) and the girder (3) the latter acts upon can be performed by means of a nut (8) which is fastened particularly in a detachable manner to the girder (3) and co-operates with the spindle (7).

4. Formwork as claimed in claim 3, characterized in that a guideway provided on the crosspiece (4) is an elongated hole (9) which is arranged in the longitudinal direction in which the crosspiece (4) exends so as to be approximately parallel to the spindle (7) at least in the working area thereof.

5. Formwork as claimed in claim 4, characterized in that arranged on the girder (3) is a guide bolt (10) or the like which traverses the elongated hole (9) and on the one hand is connectable to the girder (3), particularly by way of a strap (11), flange or the like, and on the other hand carries the nut (8) for the adjusting spindle (7) anchored to the crosspiece (4).

6. Formwork as claimed in any one of claims 1 to 5, characterized in that the formwork element having the face sheet has an even number of more than two girders (3), particularly parallel ones, and in each case one girder (3) directly adjacent to the edge of the formwork element is connected, via the crosspiece, to the second girder which is in turn adjacent to the first one, and the pairs of girders thus formed are interconnected by way of a turnbuckle adjustable in its length as a further boom member (5).

7. Formwork as claimed in any one of claims 1 to 6, characterized in that the formwork element having the face sheet is provided with four approximately parallel girders and the two girders in each case near the edge are bridged and conected by crosspieces and the girders adjacent to each other in the centre area of the formwork element are connected by a turnbuckle continuing the boom system.

8. Formwork as claimed in any one of claims 1 to 7, characterized in that the crosspieces (4) are applied, via joints, to abutment members (14) connectable to the girders (3), particularly detachably.

9. Formwork as claimed in any one of claims 6 to 8, characterized in that the turnbuckles (5) arranged in each case between two crosspieces (4) belonging to a boom system are jointed to the confronting ends of the crosspieces (4).

10. Formwork as claimed in any one of claims 5 to 9, characterized in that the guide bolt (10) is provided on either side with a surface or flattening (10a) resting against the edges of the elongated hole (9).

11. Formwork as claimed in any one of claims 5 to 10, characterized in that the adjusting spindle (7) at the crosspiece (4) is arranged parallel to the elongated hole (9) and with one end is mounted to a holding web (15) of the crosspiece (4) so as to be rotatable and engages with the block which is carried by the guide bolt (10) and forms the spindle nut (8).

12. Formwork as claimed in any one of claims 5 to 11, characterized in that the adjusting spindle (7) carries a lock nut (16), particularly one lockable relative to the adjusting nut (8).

13. Formwork as claimed in any one of the preceding claims 5 to 12, characterized in that in the case of a crosspiece (4) for arrangement at the inside of a curvature of the formwork, the adjusting spindle (7) is directed with its free end towards that end of the crosspiece (4) which points to the edge of the formwork element, and that in the case of a crosspiece (4) for the outside of a curvature of the formwork, the spindle (7) is mounted at the end of the crosspiece (4) and points with its free end towards the centre of the crosspiece (4).

14. Formwork as claimed in any one of the preceding claims, characterized in that the crosspieces (4) have coupling points or bearings for platform brackets and/or ground supports.

15. Formwork as claimed in any one of claims 1 to 14, characterized in that in each case in the edge area of the formwork element a turnbuckle (20) or like element is provided which is directed from the girder (3) at the outside thereof averted from the face sheet (2) and/or from the holding device for the crosspiece (4) towards the adjacent formwork edge (19) and is jointed thereto, said turnbuckle or like element serving to set the round form of the edge area of the face sheet (2) next to a girder (3).

16. Formwork as claimed in any one of claims 1 to 15, characterized in that the turnbuckles (20) serving to set the round form of the edge of the face sheet (2) are offset relative to the crosspieces in the longitudinal direction of the girders (3).

## Revendications

1. Coffrage (1) pour surfaces à courbure variable, comprenant un élément de coffrage qui présente une surface de coffrage (2) pouvant être réglée quant à sa courbure, comprenant des supports (3) qui maintiennent celle-ci, et comprenant une ceinture qui vient en prise avec les supports (3), à distance de la surface de coffrage (2), et qui est constituée par des éléments de ceinture individuels (4, 5), cependant que la longueur active de l'élément de ceinture (4, 5) entre les supports (3) et leurs endroits de venue en prise peut être réglée afin de modifier la courbure de la surface de coffrage (2) sur les supports (3), et que des éléments de coffrage qui se font face peuvent être serrés au moyen d'ancrages (6) du coffrage, caractérisé par le fait qu'une traverse vient en prise sur un élément de coffrage sur au moins deux supports (3) pour servir d'élément (4) de la ceinture, qu'elle est prévue en même temps pour servir de contre-appui à l'ancrage (6) du coffrage et qu'elle peut être déplacée et fixée sur l'un au moins des supports (3) qui sont soumis à son action, dans la direction de son étendue longitudinale et transversalement par rapport à l'orientation du support (3).

2. Coffrage selon la revendication 1, caractérisé par le fait que l'endroit du contre-appui destiné à l'ancrage (6) du coffrage sur la traverse (4) est disposé entre ses endroits de fixation sur deux supports voisins (3), et en particulier à peu près au milieu de ceux-ci, et qu'il est réalisé de préférence sous la forme d'une fente longitudinale (4a).

3. Coffrage selon la revendication 1 ou 2, caractérisé par le fait qu'il est prévu sur la traverse (4) une broche de déplacement (7) au moyen de laquelle peut être réalisé un déplacement relatif entre la traverse (4) et le support (3) qui est soumis à son action, et ce, au moyen d'un écrou (8) qui est fixé au support (3), en particulier d'une manière amovible, et qui coopère avec la broche (7).

4. Coffrage selon la revendication 3, caractérisé par le fait qu'un guidage prévu sur la traverse (4) est un trou allongé (9) qui est disposé dans la direction de l'étendue longitudinale de la traverse (4), du moins dans la région de venue en prise de la broche (7), et à peu près parallèlement à celle-ci.

5. Coffrage selon la revendication 4, caractérisé par le fait qu'est disposé sur le support (3) un goujon de guidage (10) ou similaire qui traverse le trou allongé (9) et qui, d'une part, peut être relié au support (3), en particulier par l'intermédiaire d'une patte (11), d'une bride ou similaire, et qui, d'autre part, porte l'écrou (8) qui est destiné à la broche de déplacement (7) ancrée sur la traverse (4).

6. Coffrage selon l'une des revendications 1 à 5, caractérisé par le fait que l'élément de coffrage qui comporte la surface de coffrage comprend un nombre pair supérieur à deux de supports (3) qui sont en particulier parallèles, qu'un support (3) qui est à chaque fois au voisinage immédiat du bord de l'élément de coffrage est relié par l'intermédiaire de la traverse au deuxième support qui est à son tour voisin de celui-ci, et que les paires de supports ainsi formées sont reliées entre elles par l'intermédiaire d'un ridoir dont la longueur peut être réglée et qui sert d'autre élément (5) de la ceinture.

7. Coffrage selon l'une des revendications 1 à 6, caractérisé par le fait qu'il est prévu sur l'élément de coffrage qui comporte la surface de coffrage quatre supports à peu près parallèles, et que les deux supports qui sont à chaque fois proches du bord sont recouverts et reliés par des traverses, et par le fait que les supports qui sont voisins entre eux dans la zone centrale de l'élément de coffrage sont reliés par un ridoir prolongeant la ceinture.

8. Coffrage selon l'une des revendications 1 à 7 caractérisé par le fait que les traverses (4) viennent en prise par l'intermédiaire d'articulations avec des pièces formant des contre-appuis (14) qui peuvent être reliées aux supports (3), en particulier d'une manière amovible.

9. Coffrage selon l'une des revendications 6 à 8, caractérisé par le fait que les ridoirs (5) qui sont à chaque fois disposés entre deux traverses (4) appartenant à une ceinture sont fixés d'une manière articulée aux extrémités des traverses (4) qui sont tournées l'une vers l'autre.

10. Coffrage selon l'une des revendications 5 à 9, caractérisé par le fait que le goujon de guidage (10) est pourvu des deux côtés d'une surface ou d'un aplatissement (10a) qui porte sur les bords du trou allongé (9).

11. Coffrage selon l'une des revendications 5 à 10, caractérisé par le fait que la broche de déplacement (7) est disposée parallèlement au trou allongé (9) sur la traverse (4), qu'elle est montée tournante par une extrémité sur une semelle de retenue (15) de la traverse (4), et qu'elle pénètre dans le bloc qui est porté par le goujon de guidage (10) et qui forme l'écrou de broche (8).

12. Coffrage selon l'une des revendications 5 à 11, caractérisé par le fait que la broche de déplacement (7) porte un contre-écrou (16) qui peut être en particulier bloqué par rapport à l'écrou de déplacement (8).

13. Coffrage selon l'une des revendications précédentes 5 à 12, caractérisé par le fait que, dans le cas d'une traverse (4) destinée à être disposée sur le côté intérieur d'une courbure du coffrage, la broche de déplacement (7) est dirigée par son extrémité libre vers l'extrémité de la traverse (4) qui est orientée vers le bord de l'élément de coffrage, et que, dans le cas d'une traverse (4) destinée au côté extérieur d'une courbure du coffrage, la broche (7) est montée à l'extrémité de la traverse (4) et orientée par son extrémité libre vers le milieu de la traverse (4).

14. Coffrage selon l'une des revendications précédentes, caractérisé par le fait que les traverses (4) présentent des endroits d'accrochage ou d'appui pour des consoles circulantes et/ou pour des appuis sur le sol.

15. Coffrage selon l'une des revendications 1 à 14, caractérisé par le fait qu'il est prévu à chaque fois, dans la région du bord de l'élément de coffrage et du côté extérieur du support (3) et/ou du dispositif de retenue destiné à la traverse (4) qui est opposé à la surface de coffrage (2), un ridoir (20) ou un élément similaire qui est dirigé vers le bord voisin (19) du coffrage, qui vient en prise à cet endroit d'une manière articulée et qui est destiné à régler la courbure de la région du bord de la surface de coffrage (2) à côté d'un support (3).

16. Coffrage selon l'une des revendications 1 à 15, caractérisé par le fait que le ridoir (20) qui sert à régler la courbure du bord de la surface de coffrage (2) est décalé par rapport aux traverses dans la direction longitudinale des supports (3).
